# NEUE EUROPÄISCHE PATENTSCHRIFT

(11) **EP 0 417 032 B2**
(45) Veröffentlichungstag und Bekanntmachung des Hinweises auf die Entscheidung über den Einspruch: **14.02.1996**
(45) Hinweis auf die Patenterteilung: 18.08.1993
(21) Anmeldenummer: 90710022.6
(22) Anmeldetag: 04.09.1990
(51) Int. Cl.: E05B 1/00

(54) **Handhabe zur Bedienung von Fenstern, Türen od. dgl.**
Mechanism for manipulation of windows, doors or similar
Mécanisme pour la manipulation de fenêtres ou de portes ou similaires

(30) Priorität: 07.09.1989 DE 3929714
(43) Veröffentlichungstag der Anmeldung: 13.03.1991
(73) Patentinhaber: SIEGENIA-FRANK KG, D-57074 Siegen (DE)
(72) Erfinder: Laufenburg, Willi, D-5901 Wilnsdorf 2 (DE)

(56) Entgegenhaltungen:
- EP-A- 0 406 566
- DE-A- 2 208 617
- DE-B- 658 627
- DE-C- 2 216 132
- DE-C- 2 608 292
- FR-A- 2 466 592
- FR-A- 2 508 527
- GB-A- 1 534 879
- GB-A- 2 122 887
- US-A- 4 012 806

## Beschreibung

Gegenstand der Erfindung ist eine Handhabe zur Bedienung von Fenstern, Türen od. dgl. mit einer Befestigungsplatte, insbesondere einer Lagerrosette, und einem von dieser getragenen, vorzugsweise drehbar gehaltenen, Bedienungsgriff, wobei die Befestigungsplatte bzw. Lagerrosette einen Grundkörper aufweist, der über ihn durchdringende Schrauben od. dgl., vornehmlich am Flügel des Fensters, der Tür od. dgl. befestigbar ist, und wobei dieser Grundkörper stirnseitig eine um die Achse eines Bedienungsgriff-Halses drehbewegliche Abdeckplatte für die Befestigungsschrauben od. dgl. trägt, welche durch zwischen ihr und einer Widerlagerfläche des Bedienungsgriff-Halses angeordnete Federelemente mittels Arretiergliedern an Rastmitteln des Grundkörpers drehsicher fixierbar ist.

Handhaben dieser Gattung zur Bedienung von Fenstern, Türen od. dgl. sind in vielen verschiedenen Bauarten bekannt, wie beispielsweise durch die DE-PS 26 08 292 sowie die darin in Betracht gezogenen, weiteren Dokumente belegt wird.

Bei der Handhabe nach DE-PS 26 08 292 werden die Federelemente zur drehsicheren Fixierung der Abdeckplatte in ihrer Abdeckstellung vor der Stirnseite des Grundkörpers durch in Aussparungen des letzteren liegende und einstückig mit dem Grundkörper ausgeformte Arretierstege gebildet, die in ihrer entspannten Stellung über die Stirnseite des Grundkörpers vorstehen und federelastisch in rückseitige Vertiefungen der Abdeckplatte einrasten, wenn sich diese in ihrer Abdeckstellung befindet.

Die einstückige Ausformung der federnd nachgiebigen Arretierstege am Grundkörper setzt voraus, daß dieser entweder insgesamt oder aber doch weitestgehend aus einem entsprechend elastischen Kunststoffmaterial gefertigt werden muß, sich also nicht ohne weiteres aus einem metallischen Material herstellen läßt. Letzteres wird aber insbesondere dann gefordert, wenn es sich bei den Handhaben zur Bedienung von Fenstern, Türen od. dgl. um Bedienungselemente für die Betätigung von Treibstangenbeschlägen handelt, bei denen in einer Lagerrosette ein drehbarer Bedienungsgriff sitzt, der mit einem Antriebsdorn in ein Drehantriebsglied des Betätigungsgetriebes für den Treibstangenbeschlag eingreift.

Abgesehen davon, daß durch die drehbare Lagerung eines Bedienungsgriffes in der Lagerrosette auf diese beträchtliche Bedienungskräfte zur Einwirkung gelangen, wird heute auch regelmäßig eine einbruchhemmende Auslegung solcher Handhaben gefordert, indem nämlich der Bedienungsgriff der Lagerrosette in der Verschluß-Schaltstellung des Treibstangenbeschlages über ein Schloß verriegelbar sein muß. Die wünschenswerte Sicherungswirkung durch das Schloß läßt sich in solchen Fällen aber nur erreichen, wenn die Lagerrosette für den Bedienungsgriff zumindest weitestgehend aus einem metallischen Werkstoff besteht

Nachteilig bei der Handhabe nach der DE-PS 26 08 292 wirkt sich aberauch aus, daß dort die Abdeckplatte durch die federelastischen Arretierstege in Richtung von der Stirnseite des Grundkörpers weg unter Vorspannung gesetzt wird, so daß die Abdeckplatte in ihrer Grundstellung mit ihrer Rückseite einen Spaltabstand von der Stirnseite des Grundkörpers einnimmt.

Dieser Spaltabstand beeinträchtigt aber die Ästhetik der Handhabe beträchtlich.

Bei anderen bekannten Handhaben der gattungsgemäßen Art, z.B. nach DE-OS 22 16 132, wird die drehsichere Fixierung derAbdeckplatte in ihrerAbdeckstellung am Grundkörper durch Federelemente bewirkt, welche zwischen der Widerlagerfläche am Bedienungsgriff-Hals und der Oberseite der Abdeckplatte eingebaut sind.

Abgesehen davon, daß es sich bei den hierverwendeten Federelementen um Zusatzteile handelt, die beim Zusammenbau von Bedienungsgriff, Grundkörper und Abdeckplatte ordnungsgemäß eingebaut werden müssen, ist es notwendig, zwischen der Außenseite der Abdeckplatte und der dieser zugewendeten Widerlagerfläche des Bedienungsgriff-Halses einen Spaltabstand vorzusehen, der um den für das Abheben der Abdeckplatte vom Grundkörper notwendigen Federweg größer ist, als die Einbauhöhe des vollständig gespannten Federelementes selbst. Auch hier wird also die Ästhetik der Handhabe beeinträchtigt, wenn das Federelement nicht in einer halsartigen Verlängerung des Grundkörpers verdeckt aufgenommen werden kann oder sich sich von einer zusätzlich auf gesteckten Manschette überdecken läßt.

Der Erfindung liegt die Aufgabe zugrunde, eine Handhabe zur Bedienung- von Fenstern, Türen od. dgl. der eingangs spezifizierten Gattung anzugeben, die auf einfache Art und Weise und ohne zusätzlich einzubauende Federelemente eine selbsttätige. drehsichere Fixierung der Abdeckplatte in ihrer Abdeckstellung vor der Stirnseite des Grundkörpers gewährleistet.

Zur Lösung dieser Aufgabe sieht die Erfindung vor, daß an der aus einem federharten Werkstoff, z.B. Kunststoff oder Metall, bestehenden Abdeckplatte die Federelemente von unmittelbar aus deren Ebene hochgestellten und mindestens mit ihren freien Enden unter Vorspannung an der Widerlagerfläche des Bedienungsgriff-Halses anliegenden, zungenförmigen Materialabschnitten gebildet sind und dabei mehrere Federzungen in gleichmäßigem Winkelabstand zueinander um die Achse des Bedienungsgriff-Halses verteilt an der Abdeckplatte ausgebildet sind.

Auch in der an der Stirnseite des Grundkörpers fixierten Lage der Abdeckplatte überbrücken hier die Federzungen den Spaltabstand zwischen dieser und der Widerlagerfläche des Bedienungsgriff-Halses zumindest weitestgehend.

Vorteilhaft bei dieser erfindungsgemäßen Auslegung ist, daß sich die Abdeckplatte relativ dünnwandig ausführen und dabei einstückig mit Federelementen ausstatten läßt, denen eine genügend starke Federwirkung innewohnt, um die Abdeckstellung der Abdeckplatte an der Stirnseite des Grundkörpers zu fixieren.

Da sich die Abdeckplatte sowohl im Spritzgußverfahren aus federhartem Kunststoffmaterial als auch durch einen Stanz-Prägevorgang aus federhartem Blech problemlos und mit geringem Aufstand herstellen läßt, ergibt sich eine einfach zusammenzubauende und sicher wirkende Auslegung für die Handhabe.

Eine drehsichere Fixierlage der Abdeckplatte läßt sich erfindungsgemäß dadurch sicherstellen, daß die freie Länge jedes als Federzunge wirkenden Materialabschnittes auf die Breite der Widerlagerfläche am abgewinkelten Schaftabschnitt des Bedienungsgriffs abgestimmt ist.

Es hat sich nach der Erfindung aber auch als nachahmenswert erwiesen, wenn die freien Enden der Federzungen jeweils einen Teil der Umfangsränder eines den Bedienungsgriff-Hals unterhalb seiner Widerlagerfläche umfassenden Rundloches In der Abdeckplatte bilden. Hierdurch wird das Bewegungsspiel zwischen dem Bedienungsgriff-Hals bzw. einer Lagertülle hierfür und dem davon durchragten Rundloch in der Abdeckplatte auf ein Mindestmaß eingeengt.

Bewährt hat es sich nach der Erfindung aber auch noch, daß die freie Länge jeder Federzunge auf die Breite der Widerlagerfläche am Bedienungsgriff-Hals abgestimmt ist, Insbesondere wenn die Längskanten der Federzungen jeweils einen Spaltabstand von den ihnen benachbarten Kanten der Spalteinschnitte in der Abdeckplatte aufweisen.

Die geschlossenen Enden der Spalteinschnitte fallen dann nämlich mit der äußeren Umgrenzung des Bedienungsgriff-Halses zusammen und sind deshalb von außen nicht ohne weiteres sichtbar.

In der Zeichnung ist der Gegenstand der Erfindung an einem Ausführungsbeispiel dargestellt. Dabei zeigt
- Fig. 1: im Längsschnitt eine aus einer Lagerrosette und einem darin drehbar gehaltenen Bedienungsgriff gebildete Handhabe, bei welcher die Lagerrosette aus einem Grundkörper und einer Abdeckplatte besteht und wobei letztere sich in einer am Grundkörper drehsicher lagenfixierten Stellung befindet,
- Fig. 2: eine der Fig. 1 entsprechende Darstellung, wobei jedoch die Abdeckplatte aus ihrer Lagenfixierung zum Grundkörper angehoben und gegenüber diesen um 90° verdreht ist,
- Fig. 3: eine Draufsicht der Abdeckplatte bei vom Grundkörper der Lagerrosette abgenommenem Bedienungshandgriff und
- Fig. 4: eine der Fig. 3 entsprechende Darstellung, jedoch in einer baulich etwas abgewandelten Ausführung.

Das in den Fig. 1 und 2 der Zeichnung dargestellte Ausführungsbeispiel einer Bedienungshandhabe 1 für Fenster, Türen od. dgl. weist als Hauptbestandteil eine Befestigungsplatte bzw. Lagerrosette 2 und den an bzw. in dieser gehaltenen Bedienungsgriff 23 auf.

Die Befestigungsplatte bzw. Lagerrosette 2 hat dabei wiederum einen Grundkörper 3 und eine dessen Stirnseite zugeordnete Abdeckplatte 4.

Über den Grundkörper 3 der Befestigungsplatte bzw. Lagerrosette 2 läßt sich die Handhabe 1 insbesondere an dem öffenbaren Flügel 5 des Fensters oder der Tür befestigen, und zwar mit Hilfe von - nicht dargestellten - Schrauben, welche jeweils durch ein Loch 6 des Grundkörpers 3 hindurchgeführt sind. Konzentrisch zu jedem Loch 6 im Grundkörper 3 ragt von dessen Rückseite ein Nocken oder Dorn 7 ab, welcher zur formschlüssen Drehsicherung des Grundkörpers 3 der Befestigungsplatte 2 am Flügel 5 jeweils in eine stirnseitig offene Bohrung 8 des letzteren eingreift, wie das deutlich in Fig. 1 zu sehen ist.

Der Bedienungsgriff 23 weist einen gegenüber dem eigentlichen Griffschaft 9 gegen die Befestigungsplatte bzw. Lagerrosette 2 hin abgewinkelten Schaftabschnitt 10 auf, an den sich einstückig ein Lagerhals 11 anschließt, und zwar unter Bildung einer der Befestigungsplatte bzw. Lagerrosette 2 zugewendeten Widerlagerfläche 12. Der Lagerhals 11 am freien Ende des Schaftabschnitts 10 durchgreift eine Lagerbuchse 13, die von der Rückseite des Grundkörpers 3 durch das Zentralloch 14 einer einstückig mit dem Grundkörper 3 ausgeführten und von dessen Stirnseite abstehenden Lagertülle 15 hindurchgeführt ist. Mit einem Stützbund 16 liegt dabei die Lagerbuchse 13 in einer Vertiefung an der Rückseite des Grundkörpers 3 stützend an, während der Lagerhals 11 des Bedienungsgriffs 23, beispielsweise durch eine Bördelung oder Stauchung 17, axial unverschiebbar gegen den Stützbund 16 der Lagerbuchse 13 festgelegt ist.

Nach der Rückseite der Befestigungsplatte bzw. Lagerrosette 2 bzw. aus deren Grundkörper 3 ragt ein Antriebsdorn 18 heraus, der in Achsfluchtlage mit dem Lagerhals 11 drehfest im abgewinkelten Schaftabschnitt 10 des Bedienungsgriffs 23 fixiert ist.

Die Abdeckplatte 4 der Befestigungsplatte bzw. Lagerrosette 2 ist vorgesehen, um die an der Stirnseite des Grundkörpers 3 jeweils mit einem Versenk ausmündenden Löcher 6 zur Aufnahme der Befestigungsschrauben bei am Fenster bzw. an der Tür angebrachter Handhabe 1 abdecken zu können, sobald in diese die Befestigungsschrauben zur Halterung des Grundkörpers 3 am Flügel 5 in der üblichen Weise eingesetzt worden sind.

Die Abdeckplatte 4 ist zu diesem Zweck konzentrisch zur Längsachse des Bedienungsgriffs 3 verdrehbar auf der Lagertülle 15 des Grundkörpers 3 angeordnet, und zwar weist sie zu diesem Zweck ein auf den Durchmesser der Lagertülle 15 abgestimmtes Rundloch 19 auf, das insbesondere in den Fig. 3 und 4 zu sehen ist.

Die Abdeckplatte 4 ist in ihrer Umrißform auf die Umrißform des Grundkörpers 3 abgestimmt und wird aus einem federhartem Werkstoff, z.B. Kunststoff oder Metall, hergestellt. Die Fertigung der Abdeckplatte 4 aus federhartem Kunststoff ist durch Spritzgießen in einer Form möglich. Hingegen läßt sich die Abdeckplatte 4 aus federhartem Metall relativ einfach durch einen Stanz-Prägevorgang bilden.

Die drehsichere Fixierung der Abdeckplatte 4 gegenüber dem Grundkörper 3 in der die Durchgangslöcher 6 bzw. die in deren Versenken aufgenommenen Schraubenköpfe abdeckenden Drehstellung kann z.B. über einen umlaufenden Randbord 20 an der Rückseite der Abdeckplatte 4 erfolgen, welcher mit einem entsprechend abgesetzten, beispielsweise angeschrägten, Umfangsrand 21 des Grundkörpers 3 in Formschlußeingriff tritt.

Zwecks selbsttätiger Herstellung dieses Forrnschlußeingriffs zwischen dem Randbord 20 derAbdeckplatte 4 und dem abgesetzten Umfangsrand 21 des Grundkörpers 3 ist die aus dem federharten Werkstoff bestehende Abdeckplatte 4 im Randbereich ihres Rundloches 19 mit zungenförmig unmittelbar aus ihrer Ebene schräg hochgestellten Materialabschnitten 22 ausgestattet, von denen jeder ein Federelement bildet bzw. als solches wirksam ist. Dabei stützt sich jeder zungenförmige Materialabschnitt 22 mindestens mit seinem freien Ende unter Vorspannung an der Widerlagerfläche 12 ab, welche den Übergang zwischen dem abgewinkelten Schaftabschnitt 10 des Bedienungsgriffes 23 und dessen Lagerhals 11 bildet.

Die die Federelemente bildenden und zungenförmig - z.B. schräg - aus der Ebene derAbdeckplatte 4 hochgestellten Materialabschnitte 22 haben dabei eine solche Formgebung bzw. Federwirkung, daß sie in jedem Falle den rückwärts gerichteten Randbord 20 der Abdeckplatte 4 mit dem Umfangsrand 21 des Grundkörpers 3 in drehsicheren Fixiereingriff drücken, sobald die Abdeckplatte 4 in ihrer Umrißform exakte Deckungslage mit der Umrißform des Grundkörpers 3 einnimmt. Andererseits ist der Abstand zwischen der Widerlagerfläche 12 am abgewinkelten Schaftabschnitt 10 des Bedienungsgriffs 23 und der Stirnfläche der Abdeckplatte 4 bei ihrer Fixierlage am Grundkörper 3 so groß gewählt, daß sich die Abdeckplatte 4 von Hand entgegen der Federwirkung der zungenförmigen Materialabschnitte 22 anheben läßt, und zwar so weit, daß ihr Randbord 20 mit dem Umfangsrand 21 des Grundkörpers 3 außer Eingriff gelangt. Nunmehr kann die Abdeckplatte 4 um die Lagertülle 15 des Grundkörpers 3 aus der Abdeckstellung nach Fig. 1 soweit - um 90° - verdreht werden, daß die Versenke der Durchgangslöcher 6 und damit die Senkköpfe der Befesfigungsschrauben freigelegt werden, wie das die Fig. 2 zeigt. Dadurch sind die Schraubenköpfe für die Betätigung mit einem Schraubendreher zugänglich.

Aus den Fig. 3 und 4 der Zeichnung ist ersichtlich, daß mehrere als Federzungen wirkende Materialabschnitte 22 in gleichmäßigem Winkelabstand zueinander um die Achse der Lagertülle 15 des Grundkörpers 3 bzw. des Halses 11 am Bedienungsgriff 23 verteilt an der Abdeckplatte 4 ausgebildet sind. Erkennbar ist dort auch, daß die freien Enden der als Federzungen dienenden Materialabschnitte 22 jeweils einen Teil der Umfangsränder des die Lagertülle 15 unterhalb der Widerlagerfläche 21 umfassenden Rundloches 19 in der Abdeckplatte 4 bilden.

Die freie Länge jedes als Federzunge wirkenden Materialabschnittes 22 sollte dabei auf die Breite der WP derlagerfläche 12 am abgewinkelten Schaftabschnitt 10 des Bedienungsgriffs 23 abgestimmt sein, wobei die Materialabschnitte 22 eine solche Formgebung haben, daß sie in der drehsicheren Fixierlage der Abdeckplatte 4 den Spaltabstand zwischen deren Stirnfläche sowie der Widerlagerfläche 12 weitestgehend überbrücken.

Die beste Wirkungsweise der als Federzungen dienenden Materialabschnitte 22 ergibt sich, wenn deren Längskanten jeweils mit einem Spaltabstand 24 von den ihnen benachbarten Kanten von Spalteinschnitten 25 aufweisen.

Ein Vergleich der Fig. 3 und 4 macht deutlich, daß die jeweils in das Rundloch 19 der Abdeckplatte 4 ausmündenden Spalteinschnitte 25 eine unterschiedliche Lage zueinander erhalten können, so daß auch die als Federzungen wirksamen Materialabschnitte 22 eine entsprechend unterschiedliche Umrißform aufweisen.

Die als Federzungen wirksamen Materialabschnitte 22 brauchen nicht notwendigerweise mit ihren freien Enden bis an den Begrenzungsrand des Rundloches 19 heranzureichen. Sie können vielmehr auch einen Abstand hiervon haben, so daß der Lochrand ununterbrochen durchläuft. In diesem Falle werden dann die Ränder der als Federzungen wirksamen Materialabschnitte 22 durch einen etwa U-förmig oder auch trapezförmig verlaufenden Schlitz begrenzt, wie das in Fig. 4 durch strichpunktierte Linien angedeutet ist.

## Patentansprüche

1. Handhabe zur Bedienung von Fenstern, Türen od. dgl. mit einer Befestigungsplatte (2), insbesondere einer Lagerrosette, und einem von dieser getragenen, vorzugsweise drehbar gehaltenen, Bedienungsgriff (23), wobei die Befestigungsplatte bzw. Lagerrosette (2) einen Grundkörper (3) aufweist, der über ihn durchdringende Schrauben, vornehmlich am Flügel des Fensters, der Tür od. dgl., befestigbar ist, und wobei dieser Grundkörper (3) stirnseitig eine um die Achse eines Bedienungsgriff-Halses (11) drehbewegliche Abdeckplatte (4) für die Befestigungsschrauben trägt, welche durch zwischen ihr und einer Widerlagerfläche (12) des Bedienungsgriff-Halses (11) angeordnete Federelemente mittels Arretiergliedern in Rastmitteln des Grundkörpers (3) drehsicher fixierbar ist,
dadurch gekennzeichnet,
daß an der aus einem federharten Werkstoff, z.B. Kunststoff oder Metall bestehenden Abdeckplatte (4) die Federelemente von unmittelbar aus deren Ebene hochgestellten und mindestens mit ihren freien Enden unter Vorspannung an der Widerlagerfläche (12) des Bedienungsgriff-Halses (11) anliegenden, zungenförmigen Materialabschnitten (22) gebildet sind, und dabei mehrere Federzungen (22) in gleichmäßigem Winkelabstand zueinander um die Achse des Bedienungsgriff-Halses (11) verteilt an der Abdeckplatte (4) ausgebildet sind.

2. Handhabe nach Anspruch 1,
dadurch gekennzeichnet,
daß die freie Länge jedes als Federzunge (22) wirkenden Materialabschnittes auf die Breite der Widerlagerfläche (12) am abgewinkelten Schaftabschnitt (10) des Bedienungsgriffs (23) abgestimmt ist.

## Claims

1. A handle for operating doors or windows or the like and having a fixing plate (2), more particularly a bearing escutcheon, and an operating grip (23) carried by the escutcheon and retained preferably rotatably, the fixing plate or escutcheon having a base (3) securable by way of screws extending through it preferably to the moving member, hereinafter called panel, of the window or door or the like, the base (3) carrying on its end face a cover plate (4) for the fixing screws, the cover plate being rotatable around the axis of a neck (11) of the grip (23), the cover plate (4) being fixable non-rotatably by way of locking members to catch means of the base (3) by spring elements disposed between the cover plate and an abutment surface (12) of the neck (11) of the grip,
characterised in that
on the cover plate (4) made of a springy substance such as plastics or metal the spring elements are formed as fingers (22) raised directly from the plane of the cover plate (4), the fingers engaging, at least by way of their free ends and with biasing or preloading, the abutment surface (12) of the neck (11) of the grip, and a number of fingers (22) are distributed equiangularly on the cover plate (4) around the axis of the neck (11) of the grip.

2. A handle according to claim 1,
characterised in that
the free length of each finger (22) is adapted to the width of the abutment surface (12) on the bent part of the grip (23).

## Revendications

1. Une manette destinée à commander des fenêtres, portes, etc. et constituée d'une plaque de fixation (2), en particulier une rosette de support, et d'une poignée de commande (23) supportée par cette dernière et maintenue de préférence de manière à pouvoir pivoter, la plaque de fixation ou rosette de support (2) présentant un élément de base (3) que des vis qui le traversent permettent de fixer, surtout sur le vantail de la fenêtre, porte ou pièce similaire, et portant sur sa face antérieure une plaque de recouvrement (4) des vis de fixation qui est susceptible de pivoter autour d'un tourillon (11) de poignée de commande et d'être fixée, d'une manière qui empêche sa rotation, sur des pièces à encoches de l'élément de base (3), par le biais d'éléments d'arrêt, grâce à des éléments de ressort situés entre elle et une surface de contre-support (12) du tourillon de la poignée de commande, **caractérisée en ce que** sur la plaque de recouvrement (4) constituée d'une matière souple, par exemple du plastique ou du métal, sont formés les éléments à ressort par des tronçons de matière (22) de la plaque de recouvrement (4) qui sont relevés directement en forme de languettes par rapport au plan de cette plaque de recouvrement et s'appuient en état de prétension et au moins par leurs extrémités libres contre la surface de contre-support (12) du tourillon (11) de la poignée de commande, plusieurs languettes de ressort (22) étant dans ce cas constituées sur la plaque de recouvrement (4) et réparties à des intervalles angulaires réguliers autour de l'axe du tourillon (11) de la poignée de commande.

2. Une manette selon la revendication 1, caractérisée en ce que la longueur libre de chaque tronçon de matière servant de languette de ressort (22) est déterminée d'après la largeur de la surface de contre-support (12) située sur la section coudée (10) de la poignée de commande (23).
